# FASCICULE DE BREVET EUROPEEN

(11) **EP 0 135 639 B1**
(45) Date de publication et mention de la délivrance du brevet: **12.04.1989**
(21) Numéro de dépôt: 83401863.2
(22) Date de dépôt: 23.09.1983
(51) Int. Cl.: F23M 11/00, F23C 3/00, F24H 1/10

(54) **Installation permettant d'améliorer les caractéristiques de fonctionnement d'une installation de chauffage à combustion submergée**
Vorrichtung zur Verbesserung der Betriebscharakteristiken einer Heizanlage mit Tauchbrenner
Apparatus for improving the operational characteristics of a heating appliance with submerged combustion

(43) Date de publication de la demande: 03.04.1985
(73) Titulaire: Laurent, Francois, F-35400 Saint Malo (FR)
(72) Inventeur: Laurent, Francois, F-35400 Saint Malo (FR)
(74) Mandataire: Lerner, François

(56) Documents cités:
- FR-A- 1 439 336
- FR-A- 1 503 119
- FR-A- 2 195 326
- US-A- 2 118 479
- US-A- 2 375 840
- US-A- 2 767 784
- US-A- 4 122 557

## Description

La présente invention concerne une installation permettant d'améliorer les caractéristiques de fonctionnement d'une installation de chauffage du type à combustion submergée.

Pour diverses applications, notamment de chauffage industriel, de chauffage de piscines et autres, on utilise parfois des installations utilisant des brûleurs à combustion submergée.

L'intérêt de telles installations est que l'on récupère, du fait du barbotage des gaz de combustion dans l'eau à chauffer, la plus grande partie de la chaleur latente de condensation des fumées. Ceci permet d'obtenir des rendements calculés sur le pouvoir calorifique inférieur (PCI) supérieur à 100% et fréquemment de l'ordre de 105%.

Cette technique séduisante présente cependant un certain nombre de difficultés inhérentes au principe même de la combustion qui s'effectue en milieu submergé. L'installation doit utiliser une arrivée de combustible (gaz ou fuel par exemple), une arrivée d'air comburant pressurisé par un ventilateur ou analogue, un dispositif d'allumage automatique à bougie ou analogue et un programmateur qui commandera successivement et automatiquement aux moments opportuns l'arrivée de combustible, l'allumage des brûleurs et l'arrêt d'alimentation de combustible lorsque la température de fonctionnement désirée aura été atteinte. Les brûleurs fonctionnant dans une chambre de combustion close, submergée, il est nécessaire pour des questions de sécurité et afin d'éviter tout risque d'explosion de réaliser avant allumage et après extinction des brûleurs respectivement un pré-balayage et un post-balayage à l'air de la chambre. Ces cycles sont pris en charge par le programmateur.

Cependant, la chambre de combustion ayant une inertie thermique relativement importante, et pouvant être portée lors de la combustion à des températures voisines de 1000°C, il apparaît des difficultés entre chaque cycle de fonctionnement par suite de remontées de l'eau dans la chambre de combustion encore chaude après post-balayage, conduisant à des contraintes thermiques importantes de la chambre susceptibles d'engendrer des fissures et des remontées de vapeur et d'air humide dans toute l'installation pouvant perturber le bon fonctionnement des organes électriques notamment d'allumage.

Au brevet US-A-2 118 479 est décrite une installation de chauffage à combustion submergée fonctionnant de façon qu'une ventilation à l'air de cette installation soit maintenue en permanence dès que cette dernière est sous tension et tant que son arrêt général n'est pas commandé. Toutefois, il n'est pas prévu de poursuivre la ventilation en particulier de la chambre de combution après l'arrêt général, ce qui laisse entier le problème des remontées rapides de liquide dans la chambre de combustion encore chaude.

Un autre problème délicat à résoudre est celui d'un allumage correct des brûleurs quelles que soient les conditions de fonctionnement de l'installation; les remontées de vapeurs et d'air humide dans la chambre de combustion nuisant en effet à la sureté de l'allumage.

Au brevet FR-A-1 503 119 est présenté un appareil de chauffage du type à combustion submergée dans lequel on souffle de l'air sur les bougies d'allumage afin de mettre celles-ci rapidement en état de fonctionner correctement. Cependant les moyens utilisés sont délicats à mettre en oeuvre et à utiliser, le soufflage d'air sur les bougies étant assuré directement par tout l'air comburant alimentant le brûleur pilote.

L'invention à pour objet d'éviter les inconvénients sus-mentionnés.

A cet effet, l'installatiôn conforme à l'invention qui est du type comportant au moins un brûleur à chambre de combustion submergée, une arrivée de combustible, une arrivée d'air comburant préssurisé par un ventilateur ou analogue et commandée dès que l'installation est mise sous tension par l'intermédiaire d'un bouton marche/arrêt, un dispositif d'allumage automatique à bougies ou analogues, un programmateur commandant successivement aux moments opportuns consécutifs à un balayage à l'air de l'installation, l'arrivée de combustible, l'allumage du brûleur et l'arrêt de l'alimentation de combustible, se caractérise en ce que le ventilateur est alimenté directement par le circuit de mise sous tension de l'installation et est commandé par l'intermédiaire d'un relais à ouverture temporisée lui-même alimenté par ledit circuit de mise sous tension à travers le bouton marche/arrêt de l'installation et en ce qu'elle comprend, en parallèle sur l'arrivée d'air comburant au brûleur, un circuit de dérivation qui souffle de l'air sur les bougies d'allumage ou analogues et qui est commandé par une électrovanne à partir d'un relais à fermeture temporisée mis sous tension par le programmateur et dont la temporisation correspond sensiblement au temps de balayage à l'air de l'installation préalable à l'arrivée de combustible et à l'allumage du brûleur.

Ainsi, on va pouvoir éviter radicalement le problème des contraintes dues à un refroidissement brutal par remontée d'eau dans la chambre de con "Justion et la production simultanée de vapeur d eau néfaste au bon fonctionnement. En outre, la circulation d'air comburant pourra être maintenue en permanence dans l'installation et, lorsqu'on arrêtera cette dernière, par exemple en fin de journée, ou encore une ou plusieurs fois en cours de journée, le relais à ouverture temporisé maintiendra dans l'installation la circulation d'air comburant suffisamment longtemps pour assurer le bon refroidissement de la chambre. De plus à la mise en route de chaque cycle d'allumage, avant que l'allumage soit commandé par mise sous tension des bougies, de l'air sec comburant sera soufflé sur les électrodes de la bougie, éliminant de ces électrodes toute trace d'humidité, assurant ainsi un démarrage sans problème du cycle.

L'invention apparaîtra plus clairement à l'aide de description qui va suivre faite en référence aux dessins annexés dans lesquels:
- la figure 1 montre un schéma d'une installation classique à combustion submergée;
- la figure 2 montre un schéma de la même installation mais comportant les modifications objets de perfectionnements de l'invention.

On décrira tout d'abord une installation classique telle qu'elle se présente comme illustrée à la figure 1.

L'installation comprend un brûleur 1, du type jet ou autre qui développe une flamme 2 verticale dirigée vers le bas dans un foyer 3 constituant la chambre de combustion dont la paroi est habituellement métallique constituée d'une ou plusieurs couches. Les produits ou gaz de la combustion s'échappent sous forme de bulles 4 par des trous 5 formés en bas de la chambre 3 directement dans le bain à chauffer 30, habituellement constitué par de l'eau contenue dans un récipient ou une enceinte convenable 31 et en dessous du niveau 15 du bain.

Le cycle de fonctionnement (allumage et extinction) du brûleur est commandé par un programmateur 6 agréé devant répondre à des spécifications précises définies par les Pouvoirs Publics. Ce programmateur 6 donne des ordres au moteur 7 d'un ventilateur d'air comburant, vérifie la présence de la pression d'air convenable mesurée en 8 et de la pression de gaz convenable mesurée en 9 et envoie un ordre d'allumage par l'intermédiaire d'un transformateur haute tension 10 à une bougie d'allumage 11; le programmateur donne également des ordres aux électrovannes d'air 12 et de gaz 13 et vérifie la présence de la flamme par un organe de détection 14.

Au début du cycle, le programmateur procède à un pré-balayage de l'installation, c'est-à-dire au balayage par l'air uniquement de l'ensemble de la chambre de combustion 3, la pression de l'air devant être supérieure à la pression hydrostatique du liquide contenu dans le bain 30. Ce temps de pré-balayage est de l'ordre de la minute. Ensuite, si les pressions d'air et de gaz sont convenables, le programmateur 6 commande l'alimentation du transformateur d'allumage 10 et le brûleur s'allume.

En fin de cycle, c'est-à-dire lorsque le bain 30 a atteint la température désirée, le programmateur 6 ferme l'élextrovanne 13 du combustible et procède à un post-balayage, c'est-à-dire à une post-ventilation de l'équipement en continuant à envoyer de l'air par le ventilateur 7 dans l'ensemble de l'installation pendant un temps de l'ordre de 30 secondes.

Cette façon de faire, si elle est conforme aux spécifications en vigueur dans la plupart des pays et valable pour des chaudières, présente pour l'utilisation spécifique du chauffage en direct par des produits de combustion les inconvénients suivants:
- lors de l'arrêt de l'installation, le liquide du bain 30 remonte trop rapidement à l'intérieur de la chambre 3. Le métal porté sur sa face interne à une température de l'ordre de 1000 °C est brutalement refroidi, ce qui crée des contraintes thermiques importantes et détériore ses qualités pouvant entraîner des fissures. De plus, cela provoque une vaporisation du liquide créant une tension de vapeur qui chemine jusqu'aux électrovannes d'air 12 et de gaz 13 et aux membranes de prise de pression 8 et 9. Cette pression de vapeur risque également d'atteindre le ventilateur 7. La vapeur qui est à une température supérieure à 100°C détériore ainsi les organes précédemment cités qui sont la plupart du temps conçus pour des températures de fonctionnement ne dépassant pas 50°C et qui s'accommodent mal d'une humidité importante.
- lors de la régulation de l'installation, c'est-à-dire lors de l'arrêt momentané entre deux cycles de fonctionnement de l'installation lorsque le bain n'a pas besoin de chaleur (l'installation fonctionnant par tout ou rien) les problèmes sont identiques, puisque le programmateur procède au post-balayage comme indiqué ci-dessus et attend un ordre de la sonde de température pour commander un autre démarrage. Autrement dit, entre deux cycles de fonctionnement successifs, on retrouve les inconvénients susmentionnés existant à la suite de la mise à l'arrêt de l'installation.
-l'allumage est incertain, car l'installation étant à l'arrêt définitif en fin de travail, une atmosphère humide règne dans l'enceinte 16 de la partie supérieure de la chambre 3, et les électrodes 17 de la bougie 11 sont humides. L'installation risque de ne pas s'allumer, créant ainsi une gêne auprès de l'utilisateur. Cet inconvénient existe également lors du fonctionnement normal entre deux cycles.

On se reportera maintenant à la figure 2 montrant l'installation modifiée conforme à l'invention et dans laquelle les mêmes repères ont été utilisés pour repérer les pièces identiques.

Conformément à l'invention, la mise en route du moteur 7 du ventilateur n'est plus commandée par la jonction 27 provenant du programmateur 6, mais directement par une jonction 21 reliée à la ligne d'alimentation en courant de l'installation, elle-même commandée par un relais 19 dont le contact 18 est temporisé à l'ouverture, le relais 19 étant lui-méme alimenté à travers le bouton marche/arrêt 20 de l'installation.

Il apparaît ainsi que tant que le bouton marche/ arrêt 20 sera fermé, le moteur 7 du ventilateur sera alimenté assurant la mise sous pression d'air de l'installation, et évitant par conséquent radicalement toute remontée de liquide du bain 30 dans la chambre de combustion 3.

En outre, lors de l'arrêt de l'installation, par exemple en fin de journée, c'est-à-dire à l'ouverture du bouton marche/arrêt 20, le moteur 7 restera alimenté par la ligne 21 le temps de la temporisation du contact 18 et assurera le refroidissement nécessaire de la paroi de la chambre de combustion 3. La durée de temporisation sera suffisante pour assurer que la température de la paroi interne de la chambre 3 ne sera pas sensiblement supérieure à 100 °C; avec des installations de puissance classique, cette durée de temporisation pourra être de l'ordre de 8 à 10 mn environ. Ainsi, on assure la marche permanente du ventilateur 7 lorsque l'installation est sous tension, et le post-balayage en fin de travail pendant un temps suffisant, tout en utilisant un programmateur agréé assurant des temps de sécurité imposés par les spécifications et ne nécessitant aucune modification importante de l'installation.

En ce qui concerne la sûreté de l'allumage, et selon une autre caractéristique de l'invention, on soufflera les électrodes 17 de la bougie 11 à l'air à travers un tube 22 alimenté par l'intermédiaire d'une électrovanne 23 en dérivation sur le circuit de soufflage d'air principal 29 du ventilateur.

Dans l'exemple illustré de commande, l'électrovanne 23 est alimentée à partir de la jonction 27 du programmateur qui servait initialement à commander la mise en route du ventilateur en pré et post-balayages. L'alimentation de l'électrovanne 23 se fait en outre à travers le contact 24 d'un relais 25 alimenté par la jonction 27 et temporisé à la fermeture. La temporisation pourra être de 30 secondes environ, correspondant au temps de pré-balayage. Par cette disposition, les électrodes 17 de la bougie 11 sont soufflées et débarrassées de leur humidité avant l'alimentation du transformateur 10, et ce à chaque cycle d'allumage. De cette manière, on évite non seulement à l'origine la production de vapeur d'eau dans la partie supérieure 16 de la chambre de combustion, mais on débarrasse également efficacement les électrodes 17 de toute trace d'humidité au début de chaque cycle d'allumage.

## Revendications

1. Installation du type comportant au moins un brûleur (1) à chambre de combustion (3) submergée, une arrivée de combustible, une arrivée d'air comburant préssurisé par un ventilateur (7) ou analogue et commandée dès que l'installation est mise sous tension par l'intermédiaire d'un bouton marche/arrêt (20), un dispositif d'allumage automatique à bougies (11) ou analogues, un programmateur (6) commandant successivement aux moments opportuns consécutifs à un balayage à l'air de l'installation, l'arrivée de combustible, l'allumage du brûleur et l'arrêt de l'alimentation de combustible, ladite installation étant caractérisée en ce que
- le ventilateur (7) est alimenté directement par le circuit de mise sous tension (21) de l'installation et est commandé par l'intermédiaire d'un relais (19) à ouverture temporisée lui-même alimenté par ledit circuit de mise sous tension (21) à travers le bouton marche/arrêt de l'installation;
- et en ce qu'elle comprend, en parallèle sur l'arrivée d'air comburant (29) au brûleur (1), un circuit de dérivation (22) qui souffle de l'air sur les bougies (11) d'allumage ou analogues et qui est commandé par une électrovanne (23) à partir d'un relais (25) à fermeture temporisée mis sous tension par le programmateur (6) et dont la temporisation correspond sensiblement au temps de balayage à l'air de l'installation préalable à l'arrivée de combustible et à l'allumage du brûleur.

2. Installation selon la revendication 1, caractérisée en ce que la temporisation dudit relais (19) à l'ouverture est de plusieurs minutes, par exemple une dizaine de minutes.

## Claims

1. Plant of the type comprising at least one burner (1) having a submerged combustion chamber (3), a fuel intake, an intake for combustion air pressurised by a blower (7) or the like and operated as soon as the plant is switched on by means of a start/stop button (20), an automatic lighting device comprising sparking means (11) or the like, a programmer (6) which successively and at the appropriate moments commands an air-scavenging of the plant, the arrival of fuel, ignition of the burner and stoppage of the fuel supply, the said plant being characterised in that
-the blower (7) is directly supplied by the circuit (21) for switching on the plant and is controlled by means of a delayed action relay (19) which is itself energised by the said circuit (21) via the start/stop button for operating the plant;
- and in that it comprises in parallel with the intake of combustion air (29) to the burner (1) a branching circuit (22) which blows air over the spark plugs (11) or the like and which is operated by an electrically operated valve (23) via a delayed action relay (25) energised by the programmer (6), the time lag corresponding substantially to the time required for air-scavenging of the plant prior to the arrival of fuel and ignition of the burner.

2. Plant according to Claim 1, characterised in that the time-lag of the said relay (19) in respect of the opening is several minutes, for example about 10 minutes.

## Patentansprüche

1. Anlage der Bauart mit wenigstens einem Brenner (1) mit Tauchbrennkammer (3), einer Brennstoffzufuhr, einer Verbrennungsdruckluftzufuhr über einen Ventilator (7) oder dergleichen und unter Steuerung sobald die Anlage unter Spannung vermittels eines Ein-/Aus-Schaltknopfes (20) gesetzt ist, einer selbsttätigen Zündvorrichtung mit Kerzen (11) oder dergleichen, einem Programmiergerät (6), welches nacheinander in zweckmäßigen Augenblicken anschließend an ein Spülen der Anlagenluft die Zufuhr des Brennstoffs, das Zünden des Brenners und die Unterbrechung der Brennstoffzufuhr steuert, wobei die Anlage dadurch gekennzeichnet ist, daß
-der Ventilator (7) direkt vom Versorgungskreis (21) der Anlage gespeist und über ein Relais (19) mit verzögerter Öffnung gesteuert ist, welches selbst über diesen Stromversorgungskreis (21) über den Ein-/Aus-Schalter der Anlage gespeist ist,
- und daß sie parallel zur Zuführung der Verbrennungsluft (29) zum Brenner (1) einen Zweigkreis (22) aufweist, der Luft auf die Zündkerzen (11) oder analoge Einrichtungen bläst und der über ein Magnetventil (23) von einem Relais (25) mit verzögerter Schließung gesteuert ist, das durch die Programmiereinrichtung (6) unter Spannung gesetzt ist und dessen zeitliche Verzögerung im wesentlichen der Zeit des Spülens der Anlagenluft vor der Ankunft des Brennstoffs und dem Zünden des Brenners entspricht.

2. Anlage nach Anspruch 1, dadurch gekennzeichnet, daß die zeitliche Verzögerung dieses Öffnungsrelais (19) mehrere Minuten, beispielsweise einige zehn Minuten beträgt.
